# EUROPÄISCHE PATENTANMELDUNG

(11) **EP 1 052 607 A1**
(43) Veröffentlichungstag der Anmeldung: **15.11.2000**
(21) Anmeldenummer: 99109160.4
(22) Anmeldetag: 10.05.1999
(51) Int. Cl.: G08B 26/00

(54) **Verfahren und Einrichtung zur Parametrierung einer Sicherheitsanlage**

(71) Anmelder: Alarmcom-Elpro SA, 94507 Champigny (FR)
(72) Erfinder: Wegmann, George, Dr., F-75012 Paris (FR); Ambroise, Philippe, F-77680 Roissy-en-Brie (FR); Beckers, Rolf, CH-8604 Volketswil (CH); Gouvy, Jerome, F-94370 Sucy en Brie (FR); Petermann, Urs, CH-6330 Cham (CH)
(74) Vertreter: Dittrich, Horst, Dr.

(57) **Zusammenfassung**

Die gewünschten Parameter werden an einem beliebigen Ort in einen PC (9) eingegeben und dieser wird in einen Bereitschaftsmodus gebracht. Nach Abschluss der hardwaremässigen Konfiguration der Sicherheitsanlage werden über eine Kommunikationsverbindung (8) die Parameter und Einstellungen vom PC (9) an die Zentrale (1) übertragen. Die Kommunikationsverbindung zwischen dem PC (9) und der Zentrale (1) wird von der Zentrale (1) hergestellt und die Übertragung an die Zentrale (1) erfolgt autonom. Die Kommunikationsverbindung ist beispielsweise durch ein öffentliches Übertragungsnetz, vorzugsweise das Telefonnetz gebildet.

## Beschreibung

Die vorliegende Erfindung betrifft ein Verfahren zur Parametrierung einer Sicherheitsanlage, welche eine Zentrale und an diese angeschlossene Gefahrenmelder enthält.

Eine solche Parametrierung wird in der Regel nach der Installation der Hardware der Sicherheitsanlage, vor deren Inbetriebnahme, vorgenommen, wobei die Parameter und Einstellungen beispielsweise die Konfiguration der Anlage, Codenummern, Schwellwertzahlen, Optionen und andere Zahlen und Nummern bilden können. Es ist auch möglich, dass eine bereits in Betrieb stehende Anlage an geänderte Parameter, wie beispielsweise an eine Neukonfiguration oder an geänderte Telefonnummern angepasst werden muss, was eine erneute Parametrierung erforderlich macht.

Bisher werden Parametrierungen dadurch vorgenommen, dass die dazu berechtigte Bedienungsperson die erforderlichen Daten über eine Tastatur oder einen PC in die Zentrale der Anlage eingibt. Wenngleich die Eingabe via PC gegenüber dem Eintippen per Tastatur einen erheblichen Fortschritt darstellt und insbesondere die Gefahr von Bedienungsfehlern minimiert, erfordert diese Art der Parametrierung den Transport eines PC an den Ort der Zentrale und die Anwesenheit der Bedienungsperson an diesem Ort, wobei die Bedienungsperson nur zum Zweck der Parametrierung die Zentrale aufsuchen muss. Auch bei Verwendung eines Laptops, der aber wegen seines hohen Preises zumindest bei kleineren Installateuren nicht zur Standardausrüstung des Bedienungspersonals gehört, muss die Bedienungsperson eigens für die Parametrierung zur Zentrale kommen.

Durch die Erfindung soll nun ein Verfahren der eingangs genannten Art angegeben werden, welches weder die Anwesenheit einer Bedienungsperson nur zum Zweck der Parametrierung der Anlage, noch das Vorhandensein eines PC am Ort der Zentrale erfordert, und welches ausserdem möglichst wenig Bedienungsfehler zulässt.

Diese Aufgabe wird erfindungsgemäss dadurch gelöst, dass die gewünschten Parameter an einem beliebigen Ort in einen PC eingegeben werden und der PC in einen Bereitschaftsmodus gebracht wird, und dass nach Abschluss der hardwaremässigen Konfiguration der Sicherheitsanlage über eine Kommunikationsverbindung die Parameter und Einstellungen vom PC an die Zentrale übertragen werden.

Die Parametrierung am PC erfolgt mit Vorteil vor der hardwaremässigen Konfiguration der Anlage, weil dann die die hardwaremässige Konfigurierung durchführende Person nach Abschluss dieser Konfigurierung den PC anrufen und die für die Parametrierung erforderlichen Daten in die Zentrale laden kann. Dadurch ist die Anlage unmittelbar nach ihrer hardwaremässigen Konfigurierung betriebsbereit und man braucht nicht mehr so wie bisher zu warten, bis eine Bedienungsperson des Installateurs der Anlage vorbeikommt und diese parametriert.

Eine erste bevorzugte Ausführungsform des erfindungsgemässen Verfahrens ist dadurch gekennzeichnet, dass die Kommunikationsverbindung zwischen dem PC und der Zentrale von der Zentrale aus hergestellt wird. Vorzugsweise erfolgt die Übertragung der Parameter und Einstellungen vom PC an die Zentrale autonom.

Eine weitere bevorzugte Ausführungsform des erfindungsgemässen Verfahrens ist dadurch gekennzeichnet, dass zur Übertragung der Parameter und Einstellungen die Zentrale in einen für deren Empfang geeigneten Zustand gebracht wird, und dass anschliessend die Zentrale eine Verbindung zum PC herstellt und dadurch die Übertragung auslöst.

Die Erfindung betrifft weiter eine Einrichtung zur Durchführung des genannten Verfahrens mit einem mit der Zentrale zum Zweck der Datenübertragung verbindbaren PC, in welchen die zur Parametrierung der Sicherheitsanlage erforderlichen Parameter eingebbar sind. Die erfindungsgemässe Einrichtung ist dadurch gekennzeichnet, dass die Zentrale und der PC je eine Schnittstelle zum Anschluss an die Kommunikationsverbindung aufweisen, über welche die in den PC eingegebenen Parameter an die Zentrale übertragbar sind.

Eine erste bevorzugte Ausführungsform der erfindungsgemässen Einrichtung ist dadurch gekennzeichnet, dass die Kommunikationsverbindung durch ein öffentliches Übertragungsnetz gebildet ist.

Bei einer zweiten bevorzugten Ausführungsform ist der PC über ein Modem an das Telefonnetz anschliessbar, wodurch der Bereitschaftsmodus hergestellt ist.

Eine dritte bevorzugte Ausführungsform der erfindungsgemässen Einrichtung ist dadurch gekennzeichnet, dass der PC bis zum Empfang eines von der Zentrale ausgesandten und die Übertragung der Parameter und Einstellungen an die Zentrale auslösenden Steuersignals im Bereitschaftsmodus verbleibt.

Im folgenden wird die Erfindung anhand eines in den Zeichnungen dargestellten Ausführungsbeispiels näher erläutert; es zeigt:
- Fig. 1: eine schematische Darstellung einer Sicherheitsanlage; und
- Fig. 2: ein Flussdiagramm der Parametrierung der Sicherheitsanlage von Fig. 1.

Die in Fig. 1 dargestellte Sicherheitsanlage besteht im wesentlichen aus einer Zentrale 1 und aus einer Anzahl von an diese über einen Melderbus 2 angeschlossenen Gefahrenmeldern, wie beispielsweise Intrusionsmeldern 3, Brandmeldern 4, Meldern 5 für technische Alarme und Sabotagemeldern 6. Die Zentrale 1 erfasst über den Melderbus 2 Alarm- und Sabotagemeldungen von den einzelnen Meldern und steuert entsprechend der Programmierung an die Zentrale angeschlossene Anzeige-, Alarmierungs- und Fernalarmierungseinrichtungen.

Die Zentrale 1 weist eine Schnittstelle 7 zum Anschluss an eine Kommunikationsverbindung 8 auf. Mit dem Bezugszeichen 9 ist ein PC bezeichnet, der eine Schnittstelle 10 zum Anschluss an die genannte Kommunikationsverbindung 8 aufweist. Die Kommunikationsverbindung 8 ist durch ein öffentliches Übertragungsnetz, vorzugsweise das Telefonnetz, gebildet und die Schnittstellen 7 und 10 sind in diesem Fall Modems. Der PC 9 dient zur Parametrierung der Sicherheitsanlage, wobei man unter Parametrierung die Eingabe der für die Funktion und den Betrieb der Sicherheitsanlage erforderlichen Daten (Parameter und Einstellungen) in diese versteht. Zu diesen Parametern gehören insbesondere die Konfiguration der Anlage, der Zutrittscode, Schwellwertzahlen für die verschiedenen Alarm- und Voralarmstufen, Telefonnummern, Anzahl von Übermittlungen, Ansteuerungszeit der internen und externen Alarmgeber (z.B. Sirenen) bei Alarm, und dergleichen.

Alle erforderlichen Parameter und Einstellungen werden an einem beliebigen Ort, beispielsweise am Sitz oder in einer Aussenstelle des Herstellers der Sicherheitsanlage, in den PC 9 eingegeben und dieser wird über das Modem 10 an das Telefonnetz 8 angeschlossen und befindet sich dadurch in einem Bereitschaftsmodus (Sleep Mode).

Unabhängig von der Eingabe der Parameter in den PC 9 wird die Sicherheitsanlage aufgebaut und hardwaremässig konfigugiert. Nach Abschluss dieser Konfiguration wird die Zentrale 1 durch Anschluss des Modems 7 an das Telefonnetz 8 in einen für den Empfang der Parameter geeigneten Zustand gebracht, ruft dann den PC 9 an und holt sich von diesem die Parameter.

Der zentralenseitige Ablauf der Parametrierung der Sicherheitsanlage ist aus dem in Fig. 2 dargestellten Flussdiagramm ersichtlich: Durch Eingabe des Installateurcodes in die Zentrale 1 kann der Übertragungsmodus für das ferngesteuerte Herunterladen gewählt werden Zum Starten des letzteren erfolgt die Herstellung der Verbindung zwischen der Zentrale 1 und dem PC 9, wobei dem PC 9 die Telefonnummer der Zentrale 1 mitgeteilt wird. Der PC 9 überprüft die Befugnis der anrufenden Zentrale und überträgt bei positivem Resultat der Überprüfung die Parameter und die Konfiguration an die Zentrale 1. Nach Abschluss der Übertragung wird die Kommunikation beendet und die Zentrale 1 hat den Parameter- und Konfigurationssatz übernommen, womit die Anlage parametriert ist.

## Patentansprüche

1. Verfahren zur Parametrierung einer Sicherheitsanlage, welche eine Zentrale (1) und an diese angeschlossene Gefahrenmelder (3, 4, 5, 6) enthält, dadurch gekennzeichnet, dass die gewünschten Parameter an einem beliebigen Ort in einen PC (9) eingegeben werden und der PC (9) in einen Bereitschaftsmodus gebracht wird, und dass nach Abschluss der hardwaremässigen Konfiguration der Sicherheitsanlage über eine Kommunikationsverbindung (8) die Parameter und Einstellungen vom PC (9) an die Zentrale (1) übertragen werden.

2. Verfahren nach Anspruch 1, dadurch gekennzeichnet, dass die Kommunikationsverbindung (8) zwischen dem PC (9) und der Zentrale (1) von der Zentrale (1) aus hergestellt wird.

3. Verfahren nach Anspruch 2, dadurch gekennzeichnet, dass die Übertragung der Parameter und Einstellungen vom PC (9) an die Zentrale (1) autonom erfolgt.

4. Verfahren nach Anspruch 3, dadurch gekennzeichnet, dass zur Übertragung der Parameter und Einstellungen die Zentrale (1) in einen für deren Empfang geeigneten Zustand gebracht wird, und dass die Zentrale (1) anschliessend eine Verbindung zum PC (9) herstellt und dadurch die Übertragung auslöst.

5. Einrichtung zur Durchführung des Verfahrens nach Anspruch 1, mit einem mit der Zentrale (1) zum Zweck der Datenübertragung verbindbaren PC (9), in welchen die zur Parametrierung der Sicherheitsanlage erforderlichen Parameter eingebbar sind, dadurch gekennzeichnet, dass die Zentrale (1) und der PC (9) je eine Schnittstelle (7 bzw. 10) zum Anschluss an die Kommunikationsverbindung (8) aufweisen, über welche die in den PC (9) eingegebenen Parameter an die Zentrale (1) übertragbar sind.

6. Einrichtung nach Anspruch 4, dadurch gekennzeichnet, dass die Kommunikationsverbindung (8) durch ein öffentliches Übertragungsnetz gebildet ist.

7. Einrichtung nach Anspruch 5, dadurch gekennzeichnet, dass der PC (9) über ein Modem (10) an das Telefonnetz (8) anschliessbar und dadurch der Bereitschaftsmodus hergestellt ist.

8. Einrichtung nach Anspruch 7, dadurch gekennzeichnet, dass der PC (9) bis zum Empfang eines von der Zentrale (1) ausgesandten und die Übertragung der Parameter und Einstellungen an die Zentrale (1) auslösenden Steuersignals im Bereitschaftsmodus verbleibt.
